# EUROPÄISCHE PATENTSCHRIFT

(11) **EP 0 500 693 B1**
(45) Veröffentlichungstag und Bekanntmachung des Hinweises auf die Patenterteilung: **14.08.1996**
(21) Anmeldenummer: 90916993.0
(22) Anmeldetag: 03.11.1990
(51) Int. Cl.: H04N 7/167

(54) **VERFAHREN UND VORRICHTUNG ZUR AKTIVIERUNG EINER CHIPKARTE**
PROCESS AND DEVICE FOR ACTIVATING A CHIP CARD
PROCEDE ET DISPOSITIF D'ACTIVATION D'UNE CARTE A MEMOIRE

(30) Priorität: 07.11.1989 FR 8914567
(43) Veröffentlichungstag der Anmeldung: 02.09.1992
(73) Patentinhaber: Deutsche Thomson-Brandt GmbH, 78003 Villingen-Schwenningen (DE)
(72) Erfinder: RODRIGUEZ, José, I., D-7730 Villingen-Schwenningen (DE)
(74) Vertreter: Einsel, Robert, Dipl.-Ing.
(86) Internationale Anmeldenummer: EP9001845
(87) Internationale Veröffentlichungsnummer: WO9107056

(56) Entgegenhaltungen:
- EP-A- 0 031 987
- EP-A- 0 314 871
- US-A- 3 890 461
- Patent Abstracts of Japan, Band 6, Nr. 168 (P-139)(1046), 2. September 1982; & JP-A-5785110

## Beschreibung

Die Erfindung betrifft ein Verfahren zur Aktivierung einer Chipkarte gemäß dem Oberbegriff des Hauptanspruchs, sowie eine bevorzugte zur Durchführung des erfindungsgemäßen Verfahrens geeignete Vorrichtung gemäß dem Oberbegriff des ersten Sachanspruchs. Ein solches Verfahren ist aus US-A-3 890 461 bekannt.

Eine Karte mit integriertem Schaltkreis mit Kontakten oder "Chipkarte" hat üblicherweise eine rechteckige Form und weist an einer festgelegten Stelle einen integrierten Schaltkreis mit Kontakten an der Oberfläche auf. Eine derartige Vorrichtung hat eine Vielzahl von Anwendungen: Scheck- oder Kreditkarte, Telefon, Pay-TV etc.

Eine derartige Karte ermöglicht ihrem Besitzer den Zugang zu einer Dienstleistung oder das Betreiben eines Apparates. Es wird insbesondere in Betracht gezogen, sie für ein Pay-TV-System zu verwenden, in dem das verschlüsselte Fernsehsignal durch ein Entschlüsselungsgerät empfangen wird, das ein entschlüsseltes Signal wiederherstellt, wenn dieses Gerät mit einer Chipkarte verbunden wird, die Genehmigungsinformationen enthält. Das Gerät für Empfang und Entschlüsselung der Signale ist für den Informationsaustauch mit dem Schaltkreis der Karte zur Prüfung, ob der Inhaber die Genehmigung hat, die Sendung zu empfangen, vorgesehen. Dieser Informationsaustausch oder Dialog erfolgt über einen Interfaceschaltkreis. Dieser enthält insbesondere einen Programmiergleichspannungsgenerator, um Informationen auf Dauer in den integrierten Schaltkreis zu schreiben.

Es gibt verschiedene Arten von Chipkarten und jeder Art entspricht eine Programmierungsspannung.

Der Erfindung liegt die Aufgabe zugrunde, ein zuverlässiges Verfahren zur Aktivierung einer Chipkarte und eine einfach zu verwirklichende Vorrichtung zu schaffen, die als Teil eines Apparates eingesetzt werden können, dessen volle Funktionsfähigkeit nur in Verbindung mit einer aktiven Chipkarte gewährleistet ist.

Erfindungsgemäß erhält eine Steuereinheit des Apparates, beispielsweise eines Entschlüsselungs-Gerätes, von einer Steuereinheit einer mit dem Apparat in Verbindung gebrachten Chipkarte ein Signal, das den Wert einer Aktivierungsspannung bestimmt. Aufgrund des genannten Signales steuert die Steuereinheit des Apparates weitere Stufen an, die an die Chipkarte die erforderliche Aktivierungsspannung abheben. Die Aktivierungsspannung mit dem gewünschten Spannungswert ermöglicht es, daß die Chipkarte für weitere Schritte, beispielsweise zur Dekodierung von Informationen verwendet werden kann.

Eine Ausgestaltung der Erfindung definiert den zeitlichen Ablauf für das Anlegen von Versorgungsspannungen an die genannten Steuereinheiten.

So wird die in dem Apparat vorhandene Steuereinheit sofort nach dem Einschalten des Apparates mit einer notwendigen ersten Versorgungsspannung versorgt. Wird das Vorhandensein einer Chipkarte erkannt, so wird deren Steuersystem mit einer zweiten Versorgungsspannung versorgt, die gegenüber der ersten Versorgungsspannung verzögert anliegt.

Eine bevorzugte Ausgestaltung der erfindungsgemäßen Vorrichtung enthält einen Gleichspannungsgenerator, der die geforderte Aktivierungsspannung für die Chipkarte auf einfache Weise erzeugt.

Dieser ist dadurch gekennzeichnet, daß er einen Generator für eine geregelte Spannung enthält, gefolgt von einen, ohmschen Spannungsteiler, der in einem Zweig parallel geschaltete Widerstände aufweist, von denen mindestens einer mit einem Schalter in Reihe geschaltet ist, der in Abhängigkeit von der zu liefernden Gleichspannung betätigt wird.

Die durch den Spannungsteiler zur Verfügung gestellte Spannung kann direkt zur Aktivierung der Karte verwendet werden.

In einer vorteilhaften Ausführungsform jedoch stellt die Ausgangsspannung des Spannungsteilers eine Sollspannung dar, die einen Regelkreis beispielsweise mit einem Ballasttransistor steuert, der die Programmierung mit ausreichender Stromstärke liefert.

Andere Merkmale und Vorteile der Erfindung werden aus der Beschreibung einiger ihrer Ausführungsbeispiele hervorgehen, die unter Bezugnahme auf die Zeichnung erfolgt. Dabei zeigen
- Fig. 1: ein bevorzugtes Ausführungsbeispiel der erfindungsgemäßen Vorrichtung,
- Fig. 2: das Flußdiagramm eines bevorzugten Ausführungsbeispiels des erfindungsgemäßen Verfahrens und
- Fig. 3: ein bevorzugtes Ausführungsbeispiel eines Aktivierungsgleichspannungs-Generators.

Bevor auf die Beschreibung des Ausführungsbeispiels näher eingegangen wird, sei darauf hingewiesen, daß die in den Figuren einzeln dargestellten Blöcke lediglich zum besseren Verständnis der Erfindung dienen. Üblicherweise sind einzelne oder mehrere dieser Blöcke zu Einheiten zusammengefaßt. Diese können in integrierter oder Hypridtechnik oder als programmgesteuerter Mikrorechner, bzw. als Teil eines zu seiner Steuerung geeigneten Programmes realisiert sein.

Weiterhin sei darauf hingewiesen, daß die in den einzelnen Stufen enthaltenen Vorrichtungen und Elemente auch getrennt ausgeführt werden können.

Fig. 1 zeigt einen ersten Gleichspannungsregler 1, dem eine erste ungeregelte Gleichspannung Vp1 zugeführt wird und der eine erste geregelte Gleichspannung VMB an eine erste elektronische Steuereinheit 2 (Electronic Control Unit ECU1), die einen Apparat, beispielsweise einem Entschlüsselungsgerät, zugeordnet ist, zuführt.

Weiterhin ist ein zweiter Gleichspannungsregler 3 vorgesehen, dem eine zweite ungeregelte Gleichspannung Vp2 zugeführt wird und der eine zweite geregelte Gleichspannung Vcc an eine zweite elektronische Steuereinheit 4 (ECU2) abgibt, die einer nicht dargestellten Chipkarte zugeordnet ist. Diese Chipkarte muß zur Durchführung von Entschlüsselungs-Vorgängen mit dem Apparat in direkte oder indirekte Verbindung gebracht werden.

Ein Gleichspannungsgenerator 5 erhält eine dritte ungeregelte Gleichspannung Vp3 und gibt eine dritte geregelte Gleichspannung Vpp, im folgenden auch Programmgleichspannung genannt, an die zweite elektronische Steuereinheit 4 ab.

Die erste elektronische Ste.iereinheit 2 enthält einerseits ein Signal CP, welches den Wert 1 annimmt, wenn die Verbindung zwischen der Chipkarte und dem Apparat vorhanden ist und andererseits ein Aktivierungssignal von der zweiten elektronischen Steuereinheit 4.

Die erste elektronische Steuereinheit 2 gibt ein erstes Steuersignal CMDVcc an den zweiten Spannungsregler 3, ein zweites und ein drittes Steuersignal CMDVpp bzw. CMMDVppn an den Gleichspannungsgenerator 5 sowie ein weiteres Signal an die zweite elektronische Steuereinheit 4 ab.

Die Funktion des bevorzugten Ausführungsbeispiels gemäß Fig. 1 der erfindungsgemäßen Vorrichtung wird nun mit Hilfe des erfindungsgemäßen Verfahrens erläutert, dessen Flußdiagramm in Fig. 2 dargestellt ist.

Das Verfahren startet mit Schritt 100, in dem der Apparat eingeschaltet wird und die ungeregelten Spannungen Vp, entsprechend Vp1, Vp2, Vp3 anliegen. Der erste Spannungsregler 1 erzeugt in Schritt 101 die geregelte Gleichspannung VMB, wodurch die erste elektronische Steuereinheit 2 eingeschaltet wird.

Erst nachdem diese in Betrieb ist, d.h. bei einem Mikroprozessor beispielsweise, daß erst eine sogenannte RESET-Routine durchgeführt werden muß, folgt ein Schritt 102, in dem überprüft wird, ob eine verschlüsselte Sendung empfangen wird.

Nachdem in Schritt 103 festgestellt wurde, daß eine Verbindung zwischen der Chipkarte und dem Apparat hergestellt ist (CP=1), wird in Schritt 104 das Steuersignal CMDVcc an den zweiten Spannungsregler 3 abgegeben. Dieser erzeugt daraufhin die geregelte Gleichspannung Vcc, wodurch die zweite elektronische Steuereinheit 4 eingeschaltet wird (Schritt 104a). Durch das Steuersignal CMDVpp, das von dem ersten elektronische Steuergerät 2 in Schritt 105 an den Gleichspannungsgenerator gegeben wird, gibt dieser in Schritt 105a die Spannung Vpp mit einem festen Wert, in diesem Beispiel mit 5 Volt ab.

Die zweite elektronische Steuereinheit 4 gibt in Schritt 106 an die erste elektronische Steuereinheit 2 das Aktivierungssignal, das Informationen über den zur Aktivierung erforderlichen Wert Vn der Programmiergleichspannung Vpp enthält.

Aufgrund des Aktivierungssignals gibt die erste elektronische Steuereinheit 2 in Schritt 107 das Steuersignal CMDVppn an den Gleichspannungsgenerator 5, der daraufhin die Gleichspannung Vpp mit dem gewünschten Wert Vn einschaltet, welche dem zweiten elektronischen Steuergerät zugeführt wird (Schritt 108).

Anschließend folgt das Ende des Verfahrens in Schritt 109, der auch direkt folgt, wenn in Schritt 102 oder Schritt 103 festgestellt wird, daß keine für das System geeignete verschlüsselte Sendung bzw. keine Verbindung zwischen der Chipkarte und dem Apparat (CP ungleich 1) vorliegt.

Bei Versionen der erfindungsgemäßen Vorrichtung gemäß Fig. 1 können die ungeregelten Gleichspannungen Vp1, Vp2, Vp3 identisch sein, so daß die Eingänge der Spannungsregler 1, 3 und des Gleichspannungsgenerators 5 miteinander verbunden sind. Weiterhin ist es denkbar, daß der Spannungsregler 3 dergestalt ist, daß die Amplitude der Spannung Vcc zeitlich ansteigt.

Ein bevorzugtes Ausführungsbeispiel des Gleichspannungsgenerators 5, der die Aktivierungsgleichspannung Vpp, im folgenden auch Programmierspannung genannt, mit gewünschten Werten abgibt, ist in Fig. 3 dargestellt.

Es sei darauf hingewiesen, daß die angegebenen Werte für Spannungen und Bauelementdimensionierung lediglich ein bevorzugtes Ausführungsbeispiel charakterisieren, die Erfindung selbst aber nicht darauf beschränken. Der in der Figur dargestellte Gleichspannungsgenerator besteht aus einem Gleichspannungsgenerator (nicht dargestellt), der die Hauptversorgung darstellt und die ungeregelte Gleichspannung Vp3 von 30 Volt über einen Anschluß 11 liefert. Dieser ist mi dem Ausgangsanschluß 12 über einen durch das Steuersignal CMDVpp ansteuerbaren Ein-/ Ausschalter 13, einen Strombegrenzer 14 und einen Ballasttransistor 15 von NPN-Typ verbunden, dessen Leitfähigkeit derart gesteuert wird, daß am Ausgang 12 eine Programmiergleichspannung Vpp erscheint, die es ermöglicht, Informationen auf Dauer in eine Chipkarte (nicht dargestellt) zu schreiben. Die Programmierspannung Vpp kann einen der folgenden Werte annehmen: 5 Volt, 12,5 Volt, 15 Volt und 21 Volt. Die Genauigkeit dieser Programmierspannung beträgt ±2,5 %.

Der Ballasttransistor 15 dient dazu, die Gleichspannung am Ausgang 12 auf den gewählten Wert einzustellen und diese Ausgangsspannung zu regeln.

Zu diesem Zweck ist die Basis dieses Transistors 15 mit dem Ausgang eines Vergleichers 16 verbunden, an dessen einem Eingang 16₁ über einen Spannungsteiler mit den Widerständen 17 und 18 der Werte 407 bzw. 196 kOhm eine Spannung proportional zur Ausgangsspannung Vpp anliegt. An einem zweiten Eingang 16, des Vergleichers 16 liegt der Sollwert der Regelung an der dem am Ausgang 12 gewünschten Wert entspricht.

Zur Erzeugung des Sollwertes wird eine geregelte Gleichspannungsquelle 19 vorgesehen, die ein Gleichspannungssignal des Wertes 12 Volt liefert. Die Genauigkeit dieses Wertes beträgt ±5 %. Diese Spannung wird über einen Widerstand 20 des Wertes 470 Ohm an die Anschlüsse einer Zenerdiode 21 weitergegeben, die eine Gleichspannung von 6,8 Volt mit einer Genauigkeit von ±2 % liefert.

Parallel zur Zenerdiode 21 wird ein Spannungsteiler 22 mit Ausgang 23 vorgesehen, der mit dem Eingang 16₂ des Vergleichers 16 verbunden ist.

Der Spannungsteiler 22 enthält zwischen dem Anschluß 23 und Masse einen Regelwiderstand 24 und zwischen dem Anschluß 23 und einem mit der Kathode der Zenerdiode 21 verbundenen Leiter 25 einen Widerstand 26 des Wertes 6,8 kOhm.

Außerdem sind Widerstände 27 und 28 parallel zum Widerstand 26 eingeschaltet. Jeder dieser Widerstände ist mit einem durch das Steuersignal (MDVppn) gesteuerten Schalter 27₁ bzw. 28₁ in Reihe geschaltet.

Die Widerstände 27 und 28 haben die Werte 1,82 kOhm bzw. 1,37 Ohm. Die Genauigkeit des Wertes dieser Widerstände beträgt ±1 %.

Ja nach dem Zustand (geöffnet/geschlossen) jedes der Schalter 27₁ und 28₁ hat der Widerstand zwischen dem Anschluß 23 und dem Leiter 25 einen anderen Wert. Drei der Werte stehen zur Verfügung: Der erste, wenn die beiden Schalter 27₁ und 28₁ geöffnet sind, der zweite, wenn der Schalter 27₁ geschlossen und der Schalter 28₁ geöffnet ist, und der dritte, wenn der Schalter 27₁ geöffnet und der Schalter 28₁ geschlossen ist.

Die Steuerung der Schalter 27₁ und 28₁ erfolgt durch den Interfaceschalter mit Mitteln (nicht dargestellt), die von der Chipkarte die Information über die zu ihrer Programmierung erforderliche Spannung erhalten. Jeder Schalter wird durch einen Ausgang eines Mikrostellgliedes gesteuert. Denkbar ist eine Realisierung der Schalter 27₁, 28₁ in Form von Halbleiterbauelementen, wie Transistoren, die entsprechend angesteuert werden.

Die Schaltung arbeitet folgendermaßen: Der Vergleicher 16 liefert der Basis des Transistors 15 ein Fehlersignal, das die Differenz zwischen dem tatsächlichen Wert des Signals Vpp am Ausgang 12 und dem Sollwert darstellt, der am Eingang 16₂ anliegt. Der Wert des Signals des Ausgangs 12 hängt vom Leitungszustand des Ballasttranistors 15 ab. Der Ballasttransistor kann 15 durch ein beliebiges anderes Bauteil ersetzt werden, dessen Leitfähigkeit steuerbar ist.

Die soeben beschriebene Schaltung ermöglicht die Erzeugung dreier Gleichspannungen mit der gewünschten Genauigkeit (±2,5 %) und hat einen extrem einfachen Aufbau. Durch Vergrößerung der Anzahl der zum Widerstand 26 parallel geschalteten Widerstände, wobei mit jedem dieser zusätzlichen Widerstände ein Schalter verbunden ist, kann die Anzahl der Spannungswerte, die dem Ausgang 12 geliefert werden können, erhöht werden. Es ist auch möglich, nur zwei Widerstände vorzusehen, beispielsweise die Widerstände 26 und 27. In diesem Fall stehen nur zwei mögliche Spannungswerte zur Verfügung.

Die Regelung des Wertes des Widerstandes 24 ermöglicht die Verwendung des vorteilhaften Bereiches der Kennlinie der Zenerdiode 21.

## Patentansprüche

1. Verfahren zur Aktivierung einer Chipkarte, die eine zweite Steuereinheit aufweist und dann, wenn sie mit einem Apparat, der eine erste Steuereinheit aufweist, verbunden wird, dessen ordnungsgemäßen Betrieb ermöglicht, **dadurch gekennzeichnet,** daß die erste Steuereinheit ein erstes Signal an die zweite Steuereinheit abgibt, woraufhin diese weitere Stufen des Apparates ansteuert, so daß der Chipkarte eine Aktivierungsspannung zur Verfügung gestellt wird, deren Werte durch ein zweites, von der Chipkarte geliefertes Signal vorgegeben sind.

2. Verfahren nach Anspruch 1, **dadurch gekennzeichnet**, daß eine Versorgungsspannung für die zweite Steuereinheit nach Einschalten des Apparates erst nach einer vorgegebenen Zeit zur Verfügung gestellt wird.

3. Verfahren nach Anspruch 2, **dadurch gekennzeichnet**, daß die vorgegebene Zeit durch die Zeit bestimmt wird, die erforderlich ist, damit die erste Steuereinheit nach dem Einschalten betriebsbereit ist.

4. Verfahren nach Anspruch 1 bis 3, **dadurch gekennzeichnet**, daß der Wert der Aktivierungsspannung zeitlich gesteuert von einem vorgegebenen Anfangswert auf einen vorgegebenen Endwert ansteigt.

5. Verfahren nach einem der Ansprüche 1 bis 4, **dadurch gekennzeichnet**, daß der Apparat als Entschlüsselungsgerät ausgebildet ist und die Chipkarte Informationen enthält, wodurch ein verschlüsseltes Videosignal entschlüsselt werden kann, nachdem die Aktivierungsspannung der Chipkarte zur Verfügung gestellt wurde.

6. Vorrichtung zur Aktivierung einer Chipkarte, die eine zweite Steuereinheit (4) aufweist und dann, wenn sie mit einem Apparat, der eine erste Steuereinheit (2) aufweist, verbunden wird, dessen ordnungsgemäßen Betrieb ermöglicht, **dadurch gekennzeichnet,** daß die erste Steuereinheit (2) derart ausgebildet ist, daß sie ein erstes Signal an die zweite Steuereinheit (4) abgibt, woraufhin diese weitere Stufen (5) des Apparates ansteuert, die der Chipkarte eine Aktivierungsspannung (Vpp) zur Verfügung stellen, deren Werte durch eine zweites, von der Chipkarte geliefertes Signal vorgegeben sind.

7. Vorrichtung nach Anspruch 6, **dadurch gekennzeichnet,** daß erste Mittel (2, 3) vorhanden sind, die bewirken, daß die Versorgungsspannung (Vcc) für die zweite Steuereinheit nach Einschalten des Apparates erst nach einer vorgegebenen Zeit zur Verfügung gestellt wird.

8. Vorrichtung nach Anspruch 7, **dadurch gekennzeichnet,** daß die ersten Mittel (2, 3) die vorgegebene Zeit aufgrund der Zeit bestimmen, die erforderlich ist, damit die erste Steuereinheit (2) nach dem Einschalten betriebsbereit ist.

9. Vorrichtung nach einem der Ansprüche 6 bis 8, **dadurch gekennzeichnet,** daß weitere Mittel (2, 5) vorgesehen sind, die den Wert der Aktivierungsspannung (Vpp) zeitlich steuern, so daß er von einem vorgegebenen Anfangswert auf einen vorgegebenen Endwert (Vn) ansteigt.

10. Vorrichtung nach einem der Ansprüche 6 bis 9, **dadurch gekennzeichnet,** daß der Apparat als Entschlüsselungsgerät ausgebildet ist und die Chipkarte Informationen Enthält, wodurch ein verschlüsseltes Videosignal entschlüsselt werden kann, nachdem die Aktivierungsspannung (Vpp) der Chipkarte zur Verfügung gestellt wurde.

11. Vorrichtung nach einem der Ansprüche 6 bis 10, **dadurch gekennzeichnet,** daß ein durch die erste Steuereinheit (2) ansteuerbarer Gleichspannungsgenerator (5) vorgesehen ist, der aus einem Spannungsteiler (22) mit Widerständen (24, 26) besteht und in einem Zweig mindestens zwei parallel geschaltete Widerstände 26, 27) aufweist, von denen mindestens einer mit einem gesteuerten Schalter (27) in Reihe geschaltet ist, wobei der Wert der durch den Generator (5) gelieferten Gleichspannung vom Zustand (geöffnet oder geschlossen) des Schalters (27) abhängt.

12. Vorrichtung nach Anspruch 11, **dadurch gekennzeichnet**, daß der Spannungsteiler (22) einen Widerstand (26) aufweist, parallel zu dem zwei Widerstände (27 und 28) geschaltet sind, von denen jeder mit einem entsprechenden gesteuerten Schalter (27₁, 28₁) in Reihe geschaltet ist.

13. Vorrichtung nach Anspruch 11 oder 12, **dadurch gekennzeichnet**, daß das Ausgangssignal des Spannungsteilers (22) an den Sollwerteingang (16₂) eines Regelkreises angeschlossen wird, der an seinen Ausgang (12) die gewünschte Gleichspannung (Vpp) liefert.

14. Vorrichtung nach Anspruch 13, **dadurch gekennzeichnet**, daß der Regelkreis einen Ballasttransistor (15) oder ähnliches aufweist, dessen Leistungszustand in Abhängigkeit vom Fehlersignal der Regelung, d.h. von der Abweichung des tatsächlichen Ausgangswertes vom Sollwert, geregelt wird.

15. Vorrichtung nach Anspruch 14, **dadurch gekennzeichnet,** daß sie einen Vergleicher (16) aufweist, an dessen erstem Eingang das Signal anliegt, das der Spannungsteiler liefert, und an dessen zweiten Eingang ein Signal anliegt, das für das Ausgangssignal (Vpp) steht.

16. Vorrichtung nach einem der Ansprüche 11 bis 15, **dadurch gekennzeichnet,** daß in einem zweiten Zweig des Spannungsteilers ein Widerstand (24) mit einstellbarerem Wert vorgesehen ist.

## Claims

1. Method of activating a chip card which comprises a second control unit and, when it is connected to an apparatus comprising a first control unit, of then allowing normal operation, characterised in that, the first control unit emits a first signal to the second control unit whereupon the latter controls further stages of the apparatus so that an activating voltage, whose values are predetermined by a second signal delivered by the chip card, is made available to the chip card.

2. Method in accordance with Claim 1, characterised in that, a supply voltage for the second control unit is only made available a predetermined time after the apparatus is switched on.

3. Method in accordance with Claim 2, characterised in that, the predetermined time is determined by the time which is required for the first control unit to become operational after the action of switching on.

4. Method in accordance with Claim 1 to 3, characterised in that, the value of the activating voltage is time controlled and climbs from a predetermined starting value to a predetermined end value.

5. Method in accordance with any of the Claims 1 to 4, characterised in that, the apparatus is constructed as a decoding device and the chip card contains items of information whereby a coded video signal can be decoded after the activating voltage has been made available to the chip card.

6. Device for activating a chip card which comprises a second control unit (4) and then, when it is connected to an apparatus comprising a first control unit (2), allowing it to operate normally, characterised in that, the first control unit (2) is constructed in such a way that it emits a first signal to the second control unit (4) whereupon this controls further stages (5) of the apparatus which make an activating voltage (Vpp), whose values are predetermined by a second signal delivered by the chip card, available to the chip card.

7. Device in accordance with Claim 6, characterised in that, there are provided first means (2, 3) which are effective to only make the supply voltage (Vcc) for the second control unit available a predetermined time after the apparatus is switched on.

8. Device in accordance with Claim 7, characterised in that, the first means (2, 3) determine the predetermined time on the basis of the time which is required for the first control unit (2) to become operational after the action of switching on.

9. Device in accordance with any of the Claims 6 to 8, characterised in that, there are provided further means (2, 5) which control the value of the activating voltage (Vpp) in timely manner so that it climbs from a predetermined starting value to a predetermined end value (Vn).

10. Device in accordance with any of the Claims 6 to 9, characterised in that, the apparatus is constructed as a decoding device and the chip card contains items of information whereby a coded video signal can be decoded after the activating voltage (Vpp) has been made available to the chip card.

11. Device in accordance with any of the Claims 6 to 10, characterised in that, there is provided a dc voltage generator (5) that is controllable by the first control unit (2) and which consists of a voltage divider (22) including resistors (24, 26) and comprises at least two parallel connected resistors (26, 27) in one branch, of which at least one resistor is connected in series with a controlled switch (27) whereby the value of the dc voltage delivered by the generator (5) is dependent on the state (open or closed) of the switch (27).

12. Device in accordance with Claim 11, characterised in that, the voltage divider (22) comprises a resistor (26) to which there are connected in parallel, two resistors (27 and 28), of which each is connected in series with a corresponding controlled switch (27₁, 28₁).

13. Device in accordance with Claim 11 or 12, characterised in that, the output signal from the voltage divider (22) is connected to the reference value input (16₂) of a control loop which delivers the wanted dc voltage (Vpp) at its output (12).

14. Device in accordance with Claim 13, characterised in that, the control loop comprises a ballast transistor (15) or the like whose power state is regulated in dependence on the error signal from the regulating process i.e. on the deviation of the actual output value from the reference value.

15. Device in accordance with Claim 14, characterised in that, it comprises a comparator (16) on whose first input the signal delivered by the voltage divider is present and on whose second input there is a signal representing the output signal (Vpp).

16. Device in accordance with any of the Claims 11 to 15, characterised in that, a resistor (24) having an adjustable value is provided in a second branch of the voltage divider.

## Revendications

1. Dispositif destiné à l'activation d'une carte à puce présentant un deuxième organe de commande et permettant, lorsque cette carte à puce est reliée à un appareil muni d'un premier organe de commande, un fonctionnement correct de cet organe de commande, caractérisé en ce que le premier organe de commande transmet un premier signal au deuxième organe de commande, ce deuxième organe de commande sélectionnant ensuite des étages consécutifs de l'appareil, de sorte qu'une tension d'activation est transmise à la carte à puce, les valeurs de cette tension étant prédéfinies par un deuxième signal fourni par la carte à puce

2. Procédé selon la revendication 1, caractérisé en ce qu'une tension d'alimentation pour le deuxième organe de commande n'est fournie qu'après un temps prédéfini suite à la mise sous tension de l'appareil.

3. Procédé selon la revendication 2, caractérisé en ce que le temps prédéfini est déterminé par le temps nécessaire pour mettre le premier organe de commande en état de fonctionnement après la mise sous tension.

4. Procédé selon les revendications 1 à 3 caractérisé en ce que la valeur de la tension d'activation réglée dans le temps passe d'une valeur d'origine prédéfinie à une valeur finale prédéfinie.

5. Procédé selon l'une des revendications 1 à 4, caractérisé en ce que l'appareil est un appareil de décodage et que la carte à puce contient des informations permettant de décoder un signal vidéo codé après la mise à disposition de la tension d'activation à la carte à puce.

6. Dispositif destiné à l'activation d'une carte à puce munie d'un deuxième organe de commande (4), ce dispositif permettant le fonctionnement correct d'un appareil équipé d'un premier organe de commande (2) lorsque la carte à puce est reliée à cet appareil, caractérisé en ce que le premier organe de commande (2) est conçu de telle façon qu'il transmet un premier signal au deuxième organe de commande (4), celui-ci sélectionnant ensuite des étages consécutifs (5) de l'appareil qui fournissent une tension d'activation (Vpp) à la carte à puce, les valeurs de cette tension étant prédéfinies par un deuxième signal fourni par la carte à puce.

7. Dispositif selon la revendication 6, caractérisé en ce que des premiers éléments (2,3) assurent que la tension d'alimentation (Vcc) pour le deuxième organe de commande n'est fournie qu'après un temps prédéfini après la mise sous tension de l'appareil.

8. Dispositif selon la revendication 7, caractérisé en ce que les premiers éléments (2,3) déterminent le temps prédéfini sur la base du temps qui est nécessaire pour mettre le premier organe de commande (2) en état de fonctionnement après la mise sous tension.

9. Dispositif selon l'une des revendications 6 à 8, caractérisé en ce que d'autres éléments (2,5) sont prévus qui règlent dans le temps la valeur de la tension d'activation (Vpp) de sorte qu'il passe d'une valeur d'origine prédéfinie à une valeur finale prédéfinie (Vn).

10. Dispositif selon l'une des revendications 6 à 9 caractérisé en ce que l'appareil est un appareil de décodage et que la carte à puce contient des informations permettant de décoder un signal vidéo codé après la mise à disposition de la tension d'activation (Vpp) à la carte à puce.

11. Dispositif selon l'une des revendications 6 à 10 caractérisé en ce qu'un générateur de tension continue (5) pouvant être sélectionné par le premier organe de commande (2) et consistant en un diviseur de tension (22) avec des résistances (24, 26) et présentant dans une de ses dérivations au moins deux résistances couplées en parallèle (26, 27) dont au moins une est couplée en série avec le commutateur commandé (27), la valeur de la tension continue fournie par le générateur (5) étant fonction de l'état (ouvert ou fermé) du commutateur (27).

12. Dispositif selon la revendication 11, caractérisé en ce que le diviseur de tension (22) présente une résistance (26) et deux résistances (27 et 28) couplées en parallèle à la résistance 26, chacune de ces deux résistances (27 et 28) étant couplée en série avec un commutateur commandé en conséquence (27₁, 28₁).

13. Dispositif selon la revendication 11 ou 12, caractérisé en ce que le signal de sortie du diviseur de tension (22) est connecté à l'entrée de la valeur théorique (16₂) d'un circuit de réglage qui fournit la tension continue souhaitée (Vpp) à sa sortie (12).

14. Dispositif selon la revendication 13, caractérisé en ce que le circuit de réglage est muni d'un transistor ballast (15) ou d'un dispositif similaire dont l'état conducteur est réglé en fonction du signal de défaut de la régulation, c'est à dire de l'écart entre la valeur de sortie réelle et la valeur théorique.

15. Dispositif selon la revendication 14, caractérisé en ce qu'il est muni d'un comparateur (16), le signal fourni par le diviseur de tension étant appliqué à la première entrée du comparateur et le signal représentant le signal de sortie (Vpp) étant appliqué à la deuxième entrée du comparateur.

16. Dispositif selon l'une des revendications 11 à 15, caractérisé en ce qu'une résistance (24) dont la valeur est réglable et prévue dans une deuxième dérivation du diviseur de tension.
